# EUROPÄISCHE PATENTSCHRIFT

(11) **EP 3 155 173 B1**
(45) Veröffentlichungstag und Bekanntmachung des Hinweises auf die Patenterteilung: **28.03.2018**
(21) Anmeldenummer: 15741475.6
(22) Anmeldetag: 10.06.2015
(51) Int. Cl.: E01F 15/08

(54) **LEITWANDELEMENT EINES FAHRZEUGRÜCKHALTESYSTEMS**
BARRIER ELEMENT OF A VEHICLE RESTRAINT SYSTEM
ÉLÉMENT DU MURET DE SÉPARATION D'UN SYSTÈME DE RETENUE DE VÉHICULE

(30) Priorität: 13.06.2014 AT 4722014
(43) Veröffentlichungstag der Anmeldung: 19.04.2017
(73) Patentinhaber: Kirchdorfer Fertigteilholding GmbH, 2752 Wöllersdorf (AT)
(72) Erfinder: BARNAS, Alexander, 1030 Wien (AT); EDL, Thomas, 7052 Müllendorf (AT); SPITZER, Franz, 2831 Warth/Kirchau (AT)
(74) Vertreter: Gibler & Poth Patentanwälte KG
(86) Internationale Anmeldenummer: PCT/AT2015/000086
(87) Internationale Veröffentlichungsnummer: WO 2015/188206

(56) Entgegenhaltungen:
- WO-A1-2010/057233
- GB-A- 2 219 332
- US-A- 5 046 884

## Beschreibung

Die Erfindung betrifft ein Leitwandelement eines Fahrzeugrückhaltesystems gemäß dem Oberbegriff des Patentanspruches 1.

Herkömmliche Leitwandelemente umfassen einen Betonkörper sowie Zugelemente mit Kupplungsteilen, um aus den vorfabrizierten Leitwandelementen ein durchgehendes Fahrzeug-Rückhaltesystem auszubilden. Bei der Ausbildung des Fahrzeug-Rückhaltesystems werden mehrere Leitwandelemente stirnseitig aneinandergereiht und miteinander verbunden. Das Fahrzeug-Rückhaltesystem dient zum Rückhalt anprallender Fahrzeuge, wobei die miteinander gekuppelten Zugelemente ein durchgehendes Zugband ausbilden, welches das Fahrzeug am Durchbrechen des Fahrzeug-Rückhaltesystems hindern. Hierbei sind bei herkömmlichen Leitwandelementen die Zugelemente und die Kupplungsteile miteinander verschweißt.

Nachteilig daran ist, dass besonders hohe Anforderungen an diese Schweißverbindung gestellt werden, da an deren zuverlässigen Funktionieren beim Anprall eines Fahrzeuges die Gesundheit der Fahrzeuginsassen in hohem Maße von dieser abhängt. Hierbei ist insbesondere darauf zu achten, dass ein Versagen dieser Schweißverbindung nicht durch eine Kerbwirkung verursacht wird. Oftmals sind die Zugelemente und die Kupplungsteile aus Materialien unterschiedlicher Güte und/oder unterschiedlichen Oberflächenvergütung ausgebildet, wodurch das Ausbilden einer zuverlässigen Schweißverbindung sehr aufwendig wird.

Aus der GB 2 219 332 A ist ein Leitwandelement eines Fahrzeugrückhaltesystems mit einem Betonkörper, Kupplungselemente und Zugelementen bekannt. Hierbei weist das Kupplungselement eine im Betonkörper angeordnete Durchführungsöffnung auf, durch welche ein am Ende hakenförmig gebogener Bewehrungsstab durchgeführt ist.

Aus der US 5 046 884 A ist ebenfalls ein Leitwandelement eines Fahrzeugrückhaltesystems mit einem Betonkörper, Kupplungselemente und einem Zugelement bekannt. Das Zugelement weist an einem Ende mehrere offene Klammern auf, welche einen in dem Betonkörper angeordneten Flansch des als I-Träger ausgebildeten Kupplungselementes umgreifen, und derart formschlüssig halten.

Aufgabe der Erfindung ist es daher ein Leitwandelement eines Fahrzeugrückhaltesystems der eingangs genannten Art anzugeben, mit welchem die genannten Nachteile vermieden werden können, welches einfach ausgebildet sein kann und dennoch eine zuverlässige und sichere Funktion gewährleistet.

Erfindungsgemäß wird dies durch die Merkmale des Patentanspruches 1 erreicht.

Dadurch ergibt sich der Vorteil, dass das Leitwandelement einfach und dennoch zuverlässig ausgebildet werden kann, da keine aufwendige Schweißverbindung mehr notwendig ist, wobei die Gefahr einer mangelhaften Schweißverbindung ausgeschlossen werden kann. Weiters muss bei der Wahl der Materialien der Kupplungsteile und des wenigstens einen Zugelementes nicht auf eine gute Verschweißbarkeit geachtet werden. Durch die formschlüssige Verbindung kann eine zuverlässige Verbindung von dem wenigstens einen Zugelement mit dem wenigstens einen Kupplungsteil erreicht werden, welche einfach und zuverlässig ist, wobei die Krafteinleitung zwischen dem Zugelement und dem Kupplungsteil gut vorgegeben werden kann, und insbesondere großflächig erfolgen kann. Da das Zugelement von dem Betonkörper umgeben ist besteht weiters auch nicht die Gefahr, dass sich die formschlüssige Verbindung mit der Zeit lockert.

Die Unteransprüche betreffen weitere vorteilhafte Ausgestaltungen der Erfindung.

Ausdrücklich wird hiermit auf den Wortlaut der Patentansprüche Bezug genommen, wodurch die Ansprüche an dieser Stelle durch Bezugnahme in die Beschreibung eingefügt sind und als wörtlich wiedergegeben gelten.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 einen Teil einer ersten bevorzugten Ausführungsform eines Leitwandelementes in axonometrischer Darstellung;
Fig. 2 einen Teil einer zweiten bevorzugten Ausführungsform eines Leitwandelementes in axonometrischer Darstellung;
Fig. 3 einen Teil einer dritten bevorzugten Ausführungsform eines Leitwandelementes in axonometrischer Darstellung;
Fig. 4 einen Teil einer vierten bevorzugten Ausführungsform eines Leitwandelementes in axonometrischer Darstellung; und
Fig. 5 die vierte bevorzugte Ausführungsform eines Leitwandelementes als idealisierte Darstellung in Seitenansicht.

Die Fig. 1 bis 5 zeigen zumindest Teile von bevorzugten Ausführungsformen eines Leitwandelementes 6 eines Fahrzeugrückhaltesystems umfassend einen Betonkörper 7, wobei wenigstens ein Zugelement 1 in dem Betonkörper 7 angeordnet ist, wobei das wenigstens eine Zugelement 1 mit wenigstens einem, zumindest bereichsweise aus dem Betonkörper 7 ragenden, Kupplungsteil 21,22 verbunden ist.

Das Leitwandelement 6 ist ein Teil eines Fahrzeugrückhltesystems, wobei das Leitwandelement 6 insbesondere als Fertigteil, bevorzugt als Betonfertigteil, ausgebildet sein kann, welches bevorzugt vorfabriziert wird und anschließend zum Einsatzort gebracht werden kann. Das Leitwandelement 6 kann insbesondere zur Anordnung neben einer Straße oder zwischen zwei Fahrbahnen ausgebildet sein.

Das Leitwandelement 6 weist einen Betonkörper 7 auf, welcher dazu vorgesehen ist den Aufprallimpuls aufzunehmen. Der Betonkörper 7 kann aus Beton oder einem Betongemisch bestehen. Der Betonkörper 7 kann hierbei an der Unterseite eine Aufstandfläche 71 aufweisen. Weiters kann vorgesehen sein, dass der Betonkörper 7 ein New-Jersey Profil oder ein Step Profil aufweist. Der Betonkörper 7 ist in den Fig. 1 bis 4 nicht dargestellt.

In dem Betonkörper 7 ist mindestens ein Zugelement 1 angeordnet, welches insbesondere durchgehend im Betonkörper 7 verlaufen kann, und im Anprallfall die auf den Betonkörper 7 wirkenden Zugkräfte aufnehmen soll. Das wenigstens eine Zugelement 1 kann im Betonkörper 7 eingegossen sein. Das wenigstens eine Zugelement 1 kann insbesondere aus Metall, bevorzugt aus Stahl, insbesondere aus Bewehrungsstahl, sein. Da das Zugelement 1 durch den Betonkörper 7 vor Umwelteinflüssen geschützt ist, kann das Zugelement 1 insbesondere frei von einer Oberflächenvergütung ausgebildet sein, beispielsweise einem unverzinkten Stahl.

Das wenigstens eine Zugelement 1 kann hierbei ein Bewehrungsstab oder ein Bewehrungsseil sein.

Das wenigstens eine Zugelement 1 ist mit wenigstens einem Kupplungsteil 21,22, insbesondere zwei Kupplungsteilen 21,22, verbunden, wobei das Kupplungsteil 21,22 dazu vorgesehen ist mit einem Kupplungsteil 21,22 eines anderen Leitwandelementes 6 gekuppelt zu werden, um die Zugelemente 1 der einzelnen Leitwandelemente 6 zu einem durchgehenden Zugband zu verbinden.

Ein derartiges Leitwandelement 6 ist idealisiert in der Fig. 5 dargestellt, wobei die innerhalb des Betonkörpers 7 angeordneten Teile strichliniert dargestellt sind.

Vorgesehen ist, dass das wenigstens eine Zugelement 1 und das wenigstens eine Kupplungsteil 2 mittels einer formschlüssigen Verbindung miteinander verbunden sind. Die formschlüssige Verbindung ist hierbei eine Verbindung, bei welcher Kräfte und Bewegungen im Wesentlichen senkrecht zu einer Berührungsebene durch die Form der an der Verbindung beteiligten Teile übertragen werden. Hierbei kann der Formschluss insbesondere bezüglich einer Zugbeaufschlagung der Verbindung in Richtung einer Längserstreckung des Leitwandelementes 6 erfolgen. Die formschlüssige Verbindung unterscheidet sich daher von einer materialschlüssigen Verbindung, bei welcher die Verbindung über molekulare Kräfte erzeugt wird, oder einer reinen kraftschlüssigen Verbindung.

Dadurch ergibt sich der Vorteil, dass das Leitwandelement 6 einfach und dennoch zuverlässig ausgebildet werden kann, da keine aufwendige Schweißverbindung mehr notwendig ist, wobei die Gefahr einer mangelhaften Schweißverbindung ausgeschlossen werden kann. Weiters muss bei der Wahl der Materialien der Kupplungsteile 21,22 und des wenigstens einen Zugelementes 1 nicht auf eine gute Verschweißbarkeit geachtet werden. Durch die formschlüssige Verbindung kann eine zuverlässige Verbindung von dem wenigstens einen Zugelement 1 mit dem wenigstens einen Kupplungsteil 21,22 erreicht werden, welche einfach und zuverlässig ist, wobei die Krafteinleitung zwischen dem Zugelement 1 und dem Kupplungsteil 21,22 gut vorgegeben werden kann, und insbesondere großflächig erfolgen kann. Da das Zugelement 1 von dem Betonkörper 7 umgeben ist besteht weiters auch nicht die Gefahr, dass sich die formschlüssige Verbindung mit der Zeit lockert.

Bevorzugt kann ein Fahrzeugrückhaltesystem umfassend eine Vielzahl an Leitwandelementen 6 vorgesehen sein, wobei die Leitwandelemente 6 mittels den Kupplungsteilen 21,22 miteinander gekuppelt sind. In den Fig. 1 bis 3 sind hierbei Kupplungsteile 21,22 dargestellt, welche mit dem Kupplungsteil 21,22 des benachbarten Leitwandelementes 6 verbunden sind.

Bevorzugt kann vorgesehen sein, dass das Leitwandelement 6 an beiden Enden ein Kupplungsteil 21,22 aufweist, wobei besonders bevorzugt ein erstes Kupplungsteil 21 an einer ersten Stirnwand des Betonkörpers 7 angeordnet ist, und ein zweites Kupplungsteil 22 an einer zweiten Stirnwand des Betonkörpers 7 angeordnet ist. Hierbei kann bevorzugt das erste Kupplungsteil 21 aus der ersten Stirnwand des Betonkörpers 7 ragen, und/oder das zweite Kupplungsteil 22 aus der zweiten Stirnwand des Betonkörpers 7 ragen.

Die Kupplungsteile 21,22 können jeweils insbesondere eine, zum Kontaktieren des anderen Kupplungsteiles 21,22 vorgesehene, freiliegende Kontaktfläche aufweisen, welche Kontaktfläche mit anderen Worten nicht vom Betonkörper 7 umgeben ist.

Die Kupplungsteile 21,22 können insbesondere ein korrosionsbeständiges Material aufweisen, insbesondere einen korrosionsfesten Stahl und/oder eine korrosionsfeste Oberflächenvergütung, bevorzugt in Form einer Verzinkung.

Weiters kann vorgesehen sein, dass das erste Kupplungsteil 21 einen Kupplungsfortsatz 23 aufweist, dass das zweite Kupplungsteil 22 eine Kupplungsaufnahme 24 aufweist, und dass der Kupplungsfortsatz 23 ausgebildet ist in die Kupplungsaufnahme 24 einzugreifen und derart eine lösbare formschlüssige Verbindung auszubilden. Der Kupplungsfortsatz 23 kann bevorzugt aus dem Betonkörper 7 ragen, wobei die Kupplungsaufnahme 24 im Betonkörper 7 versenkt angeordnet ist.

Der Kupplungsfortsatz 23 und die Kupplungsaufnahme 24 können insbesondere in der Vertikalen einen gleichbleibenden Querschnitt aufweisen. Dadurch können mehrere derartige Leitwandelemente 6 zu einem Fahrzeugrückhaltesystem ausgebildet werden.

Alternativ kann vorgesehen sein, dass das erste Kupplungsteil 21 und das zweite Kupplungsteil 22 eine Kupplungsaufnahme 24 aufweisen, und dass für die Kupplung ein zusätzliches Kupplungsstück vorgesehen ist, dass in beide Kupplungsaufnahme 24 eingreift. Hierbei kann bevorzugt dass erste Kupplungsteil 21 und das zweite Kupplungsteil 22 versenkt im Betonkörper 7 angeordnet sein.

Insbesondere kann vorgesehen sein, dass das Leitwandelement 6 ein Zugelement 1 aufweist.

Alternativ kann vorgesehen sein, dass das Leitwandelement 6 mehrere, insbesondere zwei Zugelemente 1, aufweist.

Besonders bevorzugt kann vorgesehen sein, dass die formschlüssige Verbindung ohne dem Betonkörper 7 lösbar wäre, und die formschlüssige Verbindung erst durch den Betonkörper 7 fixiert wird. Dadurch entfällt der Schritt, bei welchem das Zugelement 1 oder das Kupplungsteil 21,22 zum Herstellen der Verbindung verformt werden müssten.

Weiters kann bevorzugt vorgesehen, dass das wenigstens eine Zugelement 1 und das wenigstens eine Kupplungsteil 2 unmittelbar formschlüssigen miteinander verbunden sind. Diese unmittelbare formschlüssige Verbindung bedeutet, dass die formschlüssige Verbindung ohne Bolzen, Nieten, zusätzliche Schrauben und dergleichen ausgebildet ist, sondern dass das Zugelement 1 und das Kupplungsteil 21,22 derart ausgebildet sind, dass diese die formschlüssige Verbindung an deren direkten Berührungsfläche bilden. Erfindungsgemäß ist vorgesehen, dass für die formschlüssige Verbindung das wenigste eine Kupplungsteil 2 eine Durchführungsöffnung 31,32 aufweist, und dass das wenigstens eine Zugelement 1 durch die Durchführungsöffnung 31,32 durchgeführt ist. Die Durchführungsöffnung 31,32 kann hierbei insbesondere im Wesentlichen orthogonal zu der Längserstreckung des Leitwandelementes 6 verlaufen. Bei einer Zugbelastung des Zugelementes 1 kann das in der Durchführungsöffnung 31,32 angeordnete Zugelement 1 die Zugbelastung direkt an das Kupplungsteil 2 weiterleiten. Eine derartige formschlüssige Verbindung ist in den erfindungsgemäßen Ausführungsformen der Fig. 1, 2 und 4 vorgesehen. Hierbei kann vorgesehen sein, dass pro mit dem Kupplungsteil 21,22 verbundenem Zugelement 1 eine Durchführungsöffnung 31,32 pro Kupplungsteil 21,22 vorgesehen ist.

Besonders bevorzugt kann vorgesehen sein, dass das durch die Durchführungsöffnung 31,32 durchgeführte Zugelement 1 im Wesentlichen um 180° umgelenkt ist. Hierbei kann das Zugelement 1 ein, in Richtung der Längserstreckung des Leitwandelementes 6 verlaufendes, erstes Teilstück 11 und ein zweites Teilstück 12 aufweisen, wobei zwischen dem ersten Teilstück 11 und dem zweiten Teilstück 12 das Zugelement 1 in der Durchführöffnung 31,32 umgelenkt wird. Dadurch entfällt eine Abschluss des Zugelementes 1 im Bereich des Kupplungsteiles 21,22, da das Zugelement 1 zum Kupplungsteiles 21,22 zuerst hin und danach wieder weggeführt wird. Dadurch ist keine spezielle Ausbildung des Zugelementes 1 notwendig, da es für die Ausbildung der formschlüssigen Verbindung ausreichend ist das Zugelement 1 durch die Durchführöffnung 31,32 durchzuführen. Erfindungsgemäß ist weiter vorgesehen, dass das wenigste eine Kupplungsteil 21,22 eine an der Durchführungsöffnung 31,31 anschließende gekrümmte Zugelementführungsauflage 4 aufweist, und dass die Zugelementführungsauflage 4 einen Krümmungsradius von wenigstens 1 cm aufweist. Bevorzugt kann der Krümmungsradius wenigstens 3 cm, besonders bevorzugt wenigstens 5 cm, betragen. Durch diese Zugelementführungsauflage 4 kann eine gute Krafteinleitung von dem Zugelement 1 auf das Kupplungsteil 21,22 erreicht werden, wobei verhindert wird, dass das Zugelement 1 geknickt wird. Weiters kann Zugelementführungsauflage 4 vorteilhaft sein, wenn ein stabförmiges Zugelement 1 verwendet wird, da die Zugelementführungsauflage 4 eine Verbiegen des Zugelementes 1 bei der Herstellung der Verbindung unterstützt.

Bevorzugt kann vorgesehen sein, dass - in Betriebslage gesehen - die Durchführungsöffnung 31,32 im Wesentlichen vertikal verläuft. Die Durchführungsöffnung 31,32 kann mit anderen Worten im Wesentlichen orthogonal zu der Aufstandfläche 71 des Betonkörpers 7 verlaufen. Hierbei ergibt sich der Vorteil, dass die Kraftübertragung von dem Zugelement 1 auf das Kupplungsteil 21,22 über die gesamte Höhe erstrecken kann, wobei insbesondere auch der Kupplungsfortsatz 23 und die Kupplungsaufnahme 24 derart ausgebildet sein können, die Kräfte entlang der Vertikalen zu übertragen. Dadurch kann eine besonders vorteilhafte Kraftübertragung erreicht werden. Weiters kann dadurch das Leitwandelement 6 sehr schmal ausgebildet werden. Eine derart ausgebildete Durchführungsöffnung 31,32 ist in den Fig. 2 und 4 dargestellt.

Weiters kann vorgesehen sein, dass - in Betriebslage gesehen - die Durchführungsöffnung 31,32 im Wesentlichen horizontal und quer zu der Längserstreckung des Leitwandelementes 6 verläuft. Die Durchführungsöffnung 31,32 kann mit anderen Worten quer zu der Längserstreckung des Leitwandelementes 6 und parallel zu der Aufstandfläche 71 des Betonkörpers 7 verlaufen. Dadurch ergibt sich der Vorteil, dass das Kupplungsteil 21,22 als Walzteil oder Sranggussteil einfach hergestellt werden kann. Eine derart ausgebildete Durchführungsöffnung 31,32 ist in der Fig. 1 dargestellt.

Das Zugelement 1 kann besonders bevorzugt zur durchgängigen Anordnung in dem Betonkörper 7 vorgesehen, bei welcher sich das Zugelement 1 im Wesentlichen durchgängig von einer ersten Stirnwand des Leitwandelementes 6 bis hin zu einer zweiten Stirnwand des Leitwandelementes 6 erstreckt.

Hierbei kann bevorzugt jedes Zugelement 1 zur durchgängigen Anordnung in dem Betonkörper 7 vorgesehen sein, wobei insbesondere jedes Zugelement 1 die Kupplungsteil 21,22 miteinander verbindet.

Besonders bevorzugt kann vorgesehen sein, dass das wenigste eine Zugelement 1 durch eine Durchführungsöffnung 31 des ersten Kupplungsteiles 21 und durch eine Durchführungsöffnung 32 des zweiten Kupplungsteiles 22 geführt ist, wobei das wenigste eine Zugelement 1 im Wesentlichen eine Schlaufe ausbildet.

Hierbei kann das Zugelement 1 ein erstes Teilstück 11 aufweisen, welches zu beiden Durchführungsöffnungen 31,32 führt, wobei das Zugelement 1 in beiden Durchführungsöffnungen 31,32 umgelenkt wird. Das zweite Teilstück 12 des Zugelementes 1 führt von der Durchführungsöffnung 31 des ersten Kupplungsteiles 21 in Richtung des zweiten Kupplungsteiles 22, wobei dieses vor Erreichen des zweiten Kupplungsteiles 22 endet. Analog führt ein drittes Teilstück 13 des Zugelementes 1 von der Durchführungsöffnung 32 des zweiten Kupplungsteiles 22 in Richtung des ersten Kupplungsteiles 21, wobei dieses vor Erreichen des ersten Kupplungsteiles 21 endet. Das zweite Teilstück 12 kann dann mit dem dritten Teilstück 13 in geeigneter Weise verbunden werden. Eine derart ausgebildete bevorzugte Ausführungsform des Leitwandelementes 6 ist beispielhaft in Fig. 4 dargestellt. Durch diese Schlaufe kann das Leitwandelement 6 besonders zuverlässig ausgebildet werden, wobei es besonders einfach in der Herstellung ist.

Die Verbindung des zweiten Teilstückes 12 mit dem dritten Teilstück 13 kann bevorzugt dadurch erfolgen, dass diese bereichsweise parallel und überlappend zueinander verlaufen. Hierbei kann die Verbindung des zweiten Teilstückes 12 mit dem dritten Teilstück 13 über den Betonkörper 7 erfolgen.

Alternativ kann die Verbindung des zweiten Teilstückes 12 mit dem dritten Teilstück 13 durch eine Schweißverbindung erfolgen, beispielsweise durch eine Stoßschweißnaht.

Weiters kann ein Ende des zweiten Teilstückes 12 mit einem Ende des dritten Teilstückes 13 durch einen Muffe, insbesondere eine Gewindemuffe, verbunden sein.

In einer alternativen Ausführungsform kann eine vorgebbare Vielzahl von Zugelementen 1 in einem Leitwandelement 6 vorgesehen sein, wobei die einzelnen Zugelemente 1 mit maximal einem einzigen Kupplungsteil 21,22 verbunden sind, wobei die einzelnen Zugelemente 1 innerhalb des Betonkörpers 7 miteinander verbunden sind. In einer nicht zur Erfindung gehörenden Variante kann weiters vorgesehen sein, dass die formschlüssige Verbindung zwischen dem wenigstens einen Zugelement 1 und dem wenigstens einen Kupplungsteil 2 eine Schraubverbindung 5 ist. Durch die Schraubverbindung 5 kann eine kompakte Krafteinleitung zwischen dem Zugelement 1 und dem jeweiligen Kupplungsteil 2 erreicht werden. Eine bevorzugte dieser nicht unter den Schutzbereich der Erfindung fallenden Ausführungsform des Leitwandelementes 6 mit einer Schraubverbindung 5 ist beispielhaft in Fig. 3 dargestellt.

Insbesondere kann vorgesehen sein, dass das wenigstens eine Zugelement 1 an einem Ende ein Außengewinde 51 aufweist, und dass das Außengewinde 51 in eine Gewindeaufnahme 52 des wenigstens einen Kupplungsteils 2 geschraubt ist. Dadurch kann eine besonders einfache Schraubverbindung 5 hergestellt werden, wobei eine besonders gute Krafteinleitung zwischen dem Zugelement 1 und dem Kupplungsteil 21,22 erreicht werden kann. In weiteren, ebenfalls nicht zur Erfindung gehörenden Ausführungen kann die formschlüssige Verbindung eine Schwalbenschwanz-Verbindung oder eine Nut-Feder-Verbindung sein.

Besonders bevorzugt kann vorgesehen sein, dass das wenigste eine Kupplungsteil 21,22 ein in einer Form gegossenes Gusssteil ist. Dies bedeutet, dass das Kupplungsteil 21,22 diskontinuierlich mittels einer Form gegossen wird, und nicht kontinuierlich mittels Stranggießen. Die Form kann hierbei eine verlorene Form sein. Alternativ kann die Form eine Dauerform sein, wobei das Kupplungsteil ein Kokillengussteil ist. Vorteilhaft an einem individuell gegossenen Gusssteil ist es, dass dieses bezüglich dessen dreidimensionalen Ausbildung mehr Freiheiten ermöglicht als ein stranggegossenes oder gewalztes Kupplungsteil, bei welchen der Querschnitt in einer Dimension im Wesentlichen gleichbleibend ist. Dadurch kann beispielsweise eine vertikale Durchführungsöffnung 31,32 ausgebildet werden, welche durch Stranggießen oder Walzen nur schwer abgebildet werden kann. Auch kann die Form des Kupplungsteils 21,22 wesentlich besser an den zu erwartenden Kraftfluss durch die formschlüssige Verbindung angepasst werden, beispielsweise durch die Ausbildung von der Zugelementführungsauflage 4. Durch die Ausbildung des Kupplungsteils 21,22 als ein Gusssteil ergibt sich auch der Vorteil, dass die Herstellung materialsparender sein kann.

## Patentansprüche

1. Leitwandelement (6) eines Fahrzeugrückhaltesystems umfassend einen Betonkörper (7), wobei wenigstens ein Zugelement (1) in dem Betonkörper (7) angeordnet ist, wobei das wenigstens eine Zugelement (1) mit wenigstens einem, zumindest bereichsweise aus dem Betonkörper (7) ragenden, Kupplungsteil (21,22) verbunden ist, wobei das wenigstens eine Zugelement (1) und das wenigstens eine Kupplungsteil (21,22) mittels einer formschlüssigen Verbindung miteinander verbunden sind, wobei für die formschlüssige Verbindung das wenigste eine Kupplungsteil (21,22) eine Durchführungsöffnung (31,32) aufweist, wobei das wenigstens eine Zugelement (1) durch die Durchführungsöffnung (31,32) durchgeführt ist, **dadurch gekennzeichnet, dass** das wenigste eine Kupplungsteil (21,22) eine an der Durchführungsöffnung (31,32) anschließende gekrümmte Zugelementführungsauflage (4) aufweist, und dass die Zugelementführungsauflage (4) einen Krümmungsradius von wenigstens 1 cm aufweist.

2. Leitwandelement (6) nach Anspruch 1, **dadurch gekennzeichnet, dass** das durch die Durchführungsöffnung (31,32) durchgeführte Zugelement (1) im Wesentlichen um 180° umgelenkt ist.

3. Leitwandelement (6) nach Anspruch 1 oder 2, **dadurch gekennzeichnet, dass** - in Betriebslage gesehen - die Durchführungsöffnung (31,32) im Wesentlichen vertikal verläuft.

4. Leitwandelement (6) nach Anspruch 1 oder 2, **dadurch gekennzeichnet, dass** - in Betriebslage gesehen - die Durchführungsöffnung (31,32) im Wesentlichen horizontal und quer zu einer Längserstreckung des Leitwandelementes (6) verläuft.

5. Leitwandelement (6) nach einem der Ansprüche 1 bis 4, **dadurch gekennzeichnet, dass** das wenigste eine Zugelement (1) durch eine Durchführungsöffnung (31) eines ersten Kupplungsteiles (21) und durch eine Durchführungsöffnung (32) eines zweiten Kupplungsteiles (22) geführt ist, wobei das wenigste eine Zugelement (1) im Wesentlichen eine Schlaufe ausbildet.

6. Leitwandelement (6) nach einem der Ansprüche 1 bis 5, **dadurch gekennzeichnet, dass** das wenigste eine Kupplungsteil (21,22) ein in einer Form gegossenes Gusssteil ist.

7. Fahrzeugrückhaltesystem umfassend eine Vielzahl an Leitwandelementen (6) nach einem der Ansprüche 1 bis 6, wobei die Leitwandelemente (6) mittels den Kupplungsteilen (21,22) miteinander gekuppelt sind.

## Claims

1. A barrier element (6) of a vehicle restraint system, comprising a concrete body (7), wherein at least one tension element (1) is arranged in the concrete body (7), wherein the at least one tension element (1) is connected to at least one coupling part (21, 22) which projects at least partially from the concrete body (7), wherein the at least one tension element (1) and the at least one coupling part (21, 22) are interconnected by means of an interlocking connection, wherein for the interlocking connection the least one coupling part (21,22) comprises a leadthrough opening (31, 32), wherein the at least one tension element (1) is guided through the leadthrough opening (31, 32), **characterized in that** the at least one coupling part (21, 22) has a curved tension element guide support (4) which adjoins the leadthrough opening (31, 32), and that the tension element guide support (4) has a radius of curvature of at least 1 cm.

2. A barrier element (6) according to claim 1, **characterized in that** the tension element (1) guided through the leadthrough opening (31, 32) is deflected substantially by 180°.

3. A barrier element (6) according to claim 1 or 2, **characterized in that**, as viewed in the operating position, the leadthrough opening (31, 32) extends substantially vertically.

4. A barrier element (6) according to claim 1 or 2, **characterized in that**, as viewed in the operating position, the leadthrough opening (31, 32) extends substantially horizontally and transversely to a longitudinal extension of the barrier element (6).

5. A barrier element (6) according to one of the claims 1 to 4, **characterized in that** the least one tension element (1) is guided through a leadthrough opening (31) of a first coupling part (21) and through a leadthrough opening (32) of a second coupling part (22), wherein the at least one tension element (1) substantially forms a loop.

6. A barrier element (6) according to one of the claims 1 to 5, **characterized in that** the least one coupling part (21, 22) is a cast part that is cast in a mold.

7. A vehicle restraint system, comprising a plurality of barrier elements (6) according to one of the claims 1 to 6, wherein the barrier elements (6) are coupled together by means of the coupling parts (21, 22).

## Revendications

1. Élément de glissière de sécurité (6) d'un système de rétention de véhicules, comprenant un corps en béton (7), dans lequel au moins un élément de traction (1) est disposé dans le corps en béton (7) dans lequel l'au moins un élément de traction (1) est relié avec au moins une pièce d'accouplement (21, 22) qui dépasse au moins en partie du corps en béton (7), l'au moins un élément de traction (1) et l'au moins une pièce d'accouplement (21, 22) étant assemblés l'un à l'autre en correspondance de forme, l'au moins une pièce d'accouplement (21, 22) présentant une ouverture de passage (31, 32) en vue de l'assemblage en correspondance de forme, dans lequel l'au moins un élément de traction (1) est passé à travers l'ouverture de passage (31, 32), **caractérisé en ce que** l'au moins une pièce d'accouplement (21, 22) présente un appui de guide d'élément de traction (4) courbe faisant suite à l'ouverture de passage (31,32) et **en ce que** l'appui de guidage d'élément de traction (4) présente un rayon de courbure d'au moins 1 cm.

2. Élément de glissière de sécurité (6) selon la revendication 1, **caractérisé en ce que** l'élément de traction (1) passé à travers l'ouverture de passage (31, 32) est dévié sensiblement de 180°.

3. Élément de glissière de sécurité (6) selon la revendication 1 ou 2, **caractérisé en ce que**, vue dans la position de service, l'ouverture de passage (31, 32) est sensiblement verticale.

4. Élément de glissière de sécurité (6) selon la revendication 1 ou 2, **caractérisé en ce que**, vue dans la position de service, l'ouverture de passage (31, 32) est sensiblement horizontale et transversale par rapport à une étendue longitudinale de l'élément de glissière de sécurité (6).

5. Élément de glissière de sécurité (6) selon l'une des revendications 1 à 4, **caractérisé en ce que** l'au moins un élément de traction (1) est passé à travers une ouverture de passage (31) d'une première pièce d'accouplement (21) et à travers une ouverture de passage (32) d'une deuxième pièce d'accouplement (22), l'au moins un élément de traction (1) formant sensiblement une boucle.

6. Élément de glissière de sécurité (6) selon l'une des revendications 1 à 5, **caractérisé en ce que** l'au moins une pièce d'accouplement (21, 22) est une pièce en fonte coulée dans un moule.

7. Système de rétention de véhicules comprenant de multiples éléments de glissière de sécurité (6) selon l'une des revendications 1 à 6, dans lequel les éléments de glissière de sécurité (6) sont couplés les uns aux autres au moyen des pièces d'accouplement (21, 22).
